# FASCICULE DE BREVET EUROPEEN

(11) **EP 1 518 979 B1**
(45) Date de publication et mention de la délivrance du brevet: **21.02.2007**
(21) Numéro de dépôt: 04292307.8
(22) Date de dépôt: 27.09.2004
(51) Int. Cl.: E05B 47/06, E05B 29/00

(54) **Cylindre de serrure à contrôle électromécanique**
Schliesszylinder mit elektromechanischer Steuerung
Lock cylinder with electromechanical control

(30) Priorité: 25.09.2003 FR 0311223
(43) Date de publication de la demande: 30.03.2005
(73) Titulaire: DENY FONTAINE, 80960 Saint-Blimont (FR)
(72) Inventeur: Barge, Eric, 76470 Le Tréport (FR); Dupre, Philippe, 80132 Villers sur Mareuil (FR)
(74) Mandataire: Bertrand, Didier

(56) Documents cités:
- WO-A-02/088492
- DE-A- 19 753 434
- FR-A- 2 629 123
- FR-A- 2 808 552
- US-A- 4 901 545
- US-A- 5 542 274

## Description

La présente invention concerne un cylindre de serrure comprenant un rotor dans lequel coulissent une pluralité d'organes de verrouillage commandés par une clé codée, l'introduction de la clé codée libérant le rotor en rotation pour commander la serrure par rotation de la clé, l'un au moins des organes de verrouillage du rotor étant commandé par un moteur électrique.

Les cylindres purement mécaniques sont bien connus, les organes de verrouillage pouvant être en particulier des paillettes rappelées en position de verrouillage par des ressorts. Ces cylindres présentent une fiabilité et une sécurité élevées mais ne se prêtent pas à une gestion centralisée à distance par une commande électrique permettant de neutraliser la serrure à distance. Une telle gestion centralisée serait souhaitable par exemple dans des hôtels car elle permettrait de conserver les caractéristiques avantageuses des cylindres mécaniques tout en complétant leur verrouillage mécanique par un verrouillage indépendant à commande électrique.

En outre, un cylindre de serrure, comprenant les caractéristiques du préambule de la revendication 1, dans lequel un des organes de verrouillage est commandé par un moteur électrique est connu du document FR 2 808 552 A.

La présente invention vise à fournir un tel cylindre à contrôle électromécanique, avec un système alternatif de commande dudit organe de verrouillage, commandé par le moteur électrique.

A cet effet, le cylindre de serrure selon l'invention est caractérisé par le fait qu'il comprend une bague montée en rotation autour du rotor et coaxialement à celui-ci sous la commande du moteur électrique, ladite bague comprenant une rainure inclinée par rapport à son axe de rotation et coopérant avec une saillie dudit organe de verrouillage.

L'invention sera bien comprise à la lecture de la description suivante en référence au dessin annexé dans lequel :
- la Figure 1 est une vue schématique en élévation latérale de droite d'une portion du cylindre, selon un premier mode de mise en oeuvre ;
- la Figure 2 est une vue schématique en élévation latérale de gauche de l'ensemble représenté à la figure 1 ;
- la Figure 3 est une vue schématique en perspective et en écorché illustrant un cylindre de serrure conforme à l'invention selon un second mode de mise en oeuvre et dans un premier état ;
- la Figure 4 est une vue schématique en élévation latérale de gauche selon IV, d'éléments illustrés sur la Figure 3 ;
- la Figure 5 est une vue schématique en perspective et en écorché illustrant le cylindre de serrure montré à la Figure 3 dans un second état ; et,
- la Figure 6 est une vue schématique en élévation latérale de gauche selon VI, d'éléments illustrés sur la Figure 5.

On a représenté sur les Figures 1 et 2, pour illustrer la partie mécanique du cylindre, uniquement une paillette de combinaison 1 constituant l'organe de verrouillage commandé par un moteur électrique 2. Le moteur 2 entraîne en rotation, par l'intermédiaire d'un engrenage 3, une bague 4 coaxiale au rotor (non représenté) et entourant celui-ci.

La bague 4 comporte une rainure 5 oblique par rapport à l'axe de rotation de la bague 4. Une extrémité de la bague 4 comporte un coude 6. Un ressort 7 rappelle la bague 4 en une position médiane. La rainure 5 coopère avec une saillie 8 de la paillette de combinaison 1.

Lorsque le moteur électrique 2 est commandé dans un premier sens de rotation, la saillie 8 de la paillette de combinaison 1 vient se bloquer dans le coude 6 de la rainure 5. La paillette de combinaison 1 est ainsi maintenue décalée et la clé peut libérer le rotor. Cette fonction permet de réaliser un libre accès permanent. Toutes clés correspondant à la bonne combinaison peuvent libérer le rotor.

Si le moteur électrique 2 est commandé en rotation dans l'autre sens, la saillie 8 de la paillette de combinaison 1 arrive à l'extrémité 9 de la rainure 5 opposée au coude 6. La paillette de combinaison 1 revient en position normale, au retrait de la clé, par l'action du ressort 7 sur la bague 4. La serrure est alors en position verrouillée. Seule une clé électronique peut libérer le rotor.

On se référera maintenant aux Figures 3 à 6 illustrant le fonctionnement d'un cylindre de serrure selon un second mode de mise en oeuvre conforme à l'invention.

La Figure 3 illustre un cylindre de serrure 20 d'axe principal A, comprenant un corps 22 dans lequel on retrouve une paillette de combinaison 11 montée coulissante sur un rotor tubulaire 24 et qui forme l'organe de verrouillage, et un moteur électrique 12 susceptible de commander la paillette de combinaison 11 en translation par l'intermédiaire d'un engrenage 13 et d'une bague 14 coaxiale au rotor 24 qu'elle entoure. Pour ce faire, la bague 14 présente une couronne dentée extérieure adaptée à coopérer avec l'engrenage 13. La bague 14 est par ailleurs solidaire de l'extrémité d'un ressort à spires 17, ici au repos, monté coaxialement autour du rotor 24 et dans le prolongement de la bague 14, l'autre extrémité étant elle solidaire du corps 22 du cylindre de serrure 20.

Le cylindre de serrure 20 présente une entrée de clé 25 dans laquelle une clé codée est adaptée à être introduite et il comporte en outre, un panneton 26 dans le prolongement du rotor 24. Lorsque la clé est introduite dans l'entrée de clé 25 et enfoncée à l'intérieur du rotor 24 elle est susceptible d'entraîner le rotor 24 en rotation pour que lui puisse coopérer avec le panneton 26 et le mouvoir en rotation par exemple dans le sens des aiguille d'une montre selon la flèche R.

La clé codée est destinée à entraîner en translation des paillettes 28 engagées dans des rainures radiales du rotor 24, lesquelles paillettes 28, en position de verrouillage du cylindre de serrure 20, sont engagées à la fois dans lesdites rainures radiales et dans des encoches radiales 30 d'une couronne de blocage 32. Les paillettes 28 illustrées sur la Figure 3 en écorché sont engagées dans des encoches radiales 30 de la couronne de blocage 32, masquées par une partie du rotor 24.

La couronne de blocage 32 est montée en position fixe par rapport au corps 22 du cylindre de serrure 20, de telle sorte que le rotor 24 est bloqué en rotation lorsque les paillettes 28 sont engagées dans les encoches radiales 30.

En outre, les paillettes 28 présentent des encoches transversales, non représentées, destinées à être portées au droit de la couronne de blocage 32 lorsque la clé codée est introduite, afin de faire échapper les paillettes 28 à la portée des bords des encoches radiales 30 et ainsi libérer le rotor 24 en rotation de la couronne de blocage 32.

Par ailleurs, la paillette de combinaison 11, présente une extrémité active 34 adaptée elle aussi à être engagée dans une encoche radiale supérieure 36 de la couronne de blocage 32 de façon à bloquer le rotor 24 par rapport à la couronne de blocage 32. Comme on va l'expliquer ci-après, en référence à la figure 4, la paillette de combinaison 11 est non pas commandée mécaniquement par la clé codée, mais par le moteur électrique 12 qui lui est susceptible d'être commandé à distance ou directement par la clé. La clé et le cylindre de serrure 20 sont alors équipés dans ce dernier cas, de moyens de contacts électriques ou de moyens de transmission électromagnétiques permettant de commander le moteur électrique 12 en fonctionnement.

On retrouve sur cette Figure 4, pour la clarté du dessin, uniquement les éléments essentiels à la mise en oeuvre de l'invention, dans une position identique à celle dans laquelle ils se trouvent sur la Figure 3. Ainsi on retrouve, la couronne de blocage 32 que traverse l'extrémité active 34 de la paillette de combinaison 11 dans l'encoche radiale supérieure 36, une paillette 28 traversant également la couronne de blocage 32 et la bague 14 traversées par la paillette de combinaison 11. Une saillie 18 formée d'une tête de vis solidaire de la paillette de combinaison 11 est engagée dans une rainure 15 oblique, et l'engrenage 13 permettant de lier en rotation le moteur électrique 12 et la bague 14, est engagé à la fois dans ladite couronne dentée extérieure de la bague 14 et dans un pignon de sortie du moteur électrique 12.

En outre, cette Figure 4 montre une encoche transversale 40 pratiquée dans la paillette de combinaison 11, entre l'extrémité active 34 et la tête de vis 18 et que la couronne de blocage 32 masque sur la Figure 3.

Ainsi, on comprend sur la Figure 4 que le rotor 24 non représenté et solidaire de la paillette de combinaison 11, est bloqué en rotation car l'extrémité active 34 est engagée dans l'encoche radiale supérieure 36.

À partir de cette position, le moteur électrique 12 est susceptible d'être commandé en rotation de manière à entraîner la bague 14 en rotation autour de l'axe principal A, dans le sens des aiguilles d'une montre, en vue depuis l'entrée de clé 25. Ainsi, la rainure 15 oblique forme une boutonnière en hélice qui s'étend entre deux extrémités, l'une 41 étant droite et s'étendant selon une circonférence de la bague 14. La rainure 15 définit par ailleurs, deux bords d'appui parallèles, un bord avant 42 et un bord arrière 44, et elle coopère alors avec la tête de vis 18, de telle manière qu'en tournant selon la flèche F, le bord d'appui avant 42 formant rampe, en appui contre la tête de vis 18, l'entraîne en translation selon la flèche T et par là même, entraîne la paillette de combinaison 11 dans la même direction.

De la sorte, l'encoche transversale 40 est susceptible d'être portée au droit de la couronne de blocage 32 après que la bague 14 a terminé sa course et que la tête de vis 18 est alors engagée dans l'extrémité droite 41 de la rainure 15. Par ailleurs, la rotation de la bague 14 a provoqué la déformation du ressort de rappel à spires 17 qui exercent alors un couple de rappel sur la bague 14.

La paillette de combinaison 11 et la couronne de blocage 32 se retrouvent alors dans une position relative telle qu'illustrée sur la Figure 6, dans laquelle l'encoche transversale 40 est exactement située au droit de la couronne de blocage 32. De la sorte, la paillette de combinaison 11 est libre par rapport aux deux bords opposés de l'encoche radiale supérieure 36 et le rotor 24 solidaire de la paillette de combinaison 11 est alors susceptible d'être entraîné en rotation avec elle, si toutefois la clé codée a permis également de libérer les paillettes 28 des encoches radiales 30. Une telle situation est illustrée à la figure 5, sur laquelle on retrouve l'extrémité active 34 de la paillette de combinaison 11 en dehors de l'encoche radiale supérieure 36 et parallèlement, l'encoche transversale 40 au droit de la couronne de blocage 32.

Ainsi, le rotor 24 est susceptible d'être entraîné en rotation dans le sens des aiguilles d'une montre selon la flèche V au moyen de la clé codée pour entraîner également le panneton 26 dans le même sens.

L'énergie et la commande du moteur électrique peuvent être apportées par la clé codée au moyen d'un contact électrique. Ainsi, dès que la clé codée correspondant au cylindre de serrure 20 est introduite dans le rotor, le moteur électrique 12 entraîne la bague 14 en rotation et la paillette de combinaison 11 libère alors l'encoche radiale supérieure 36.

À l'inverse, lorsque la clé codée est retirée du cylindre de serrure 20, la bague 14 est entraînée en rotation dans un sens inverse des aiguilles d'une montre, grâce au ressort de rappel 17, de manière à entraîner la paillette de combinaison 11 dans un sens inverse à la flèche T pour que l'extrémité active 34 retrouve sa position engagée dans l'encoche radiale supérieure 36.

Ainsi, dès que le moteur électrique 12 n'est plus commandé, il n'est plus moteur et son axe de transmission devient libre ; le ressort à spires de rappel 17 provoque alors la rotation inverse de la bague 14 et le bord arrière 44 illustré à la Figure 4 forme alors rampe en sens inverse et entraîne en translation la tête de vis 18 et la paillette de combinaison 11.

## Revendications

1. Cylindre de serrure comprenant un rotor (24) dans lequel coulissent une pluralité d'organes de verrouillage (28) commandés par une clé codée, l'introduction de la clé codée libérant le rotor (24) en rotation pour commander la serrure par rotation de la clé, l'un au moins des organes de verrouillage (1, 11) du rotor (24) étant commandé par un moteur électrique (2, 12);
**caractérisé par le fait qu**'il comprend une bague (4, 14) montée en rotation autour du rotor (24) et coaxialement à celui-ci sous la commande du moteur électrique (2, 12), ladite bague (4, 14) comprenant une rainure (5, 15) inclinée par rapport à son axe de rotation et coopérant avec une saillie (8, 18) dudit organe de verrouillage (1,11).

2. Cylindre de serrure selon la revendication 1, **caractérisé en ce qu**'elle comprend un ressort de rappel (7,17), adapté à entraîner ladite bague (4, 14) lorsque ledit moteur électrique (2,12) cesse de commander ladite bague (4,14) de façon que ladite bague (4,14) provoque l'entraînement dudit organe de verrouillage (1, 11) pour bloquer ledit rotor (24).

3. Cylindre de serrure selon la revendication 1 ou 2, **caractérisé par le fait que** ladite rainure (5) comporte une extrémité coudée (6) de blocage de la saillie (8) de l'organe de verrouillage (1), ladite bague (4) étant soumise à l'action d'un ressort (7) de rappel en position normale actif lorsque la saillie (8) de l'organe de verrouillage (1) a été amenée en butée contre l'extrémité (9) de la rainure (5) opposée à l'extrémité coudée (6) par une rotation du moteur électrique (2) en sens inverse.

## Claims

1. Lock cylinder comprising a rotor (24) in which slides a plurality of locking members (28) which are controlled by an encoded key, the introduction of the encoded key releasing the rotor (24) to rotate in order to operate the lock by rotation of the key, at least one of the locking members (1,11) of the rotor (24) being controlled by an electric motor (2, 12);
**characterised in that** it comprises a ring (4, 14) mounted so as to rotate about the rotor (24) and coaxially therewith under the control of the electric motor (2, 12), the said ring (4, 14) comprising a groove (5, 15) inclined with respect to its axis of rotation and cooperating with a protrusion (8, 18) of the said locking member (1, 11).

2. Lock cylinder as claimed in claim 1, **characterised in that** it comprises a return spring (7, 17) adapted to entrain the said ring (4, 14) when the said electric motor (2, 12) ceases to control the said ring (4, 14) so that the said ring (4, 14) causes the entrainment of the said locking member (1, 11) in order to block the said rotor (24).

3. Lock cylinder as claimed in claim 1 or 2, **characterised in that** the said groove (5) comprises an angle-bent end (6) for blocking the protrusion (8) of the locking member (1), the said ring (4) being subject to the action of a spring (7) for returning it to the normal active position when the protrusion (8) of the locking member (1) has been brought into abutment against the end (9) of the groove (5) opposite to the angle-bent end (6) by rotation of the electric motor (2) in the opposite direction.

## Patentansprüche

1. Schließzylinder, der einen Rotor (24) umfasst, in dem mehrere Verriegelungsorgane (28) gleiten können, die durch einen codierten Schlüssel gesteuert werden, wobei die Einführung des codierten Schlüssels den Rotor (24) rotatorisch freigibt, um das Schließen durch Drehen des Schlüssels zu steuern, wobei wenigstens eines der Verriegelungsorgane (1, 11) des Rotors (24) durch einen Elektromotor (2, 12) gesteuert wird;
**dadurch gekennzeichnet, dass** er einen Ring (4, 14) umfasst, der um den Rotor (24) und koaxial zu diesem unter der Steuerung des Elektromotors (2, 12) drehbar angebracht ist, wobei der Ring (4, 14) eine Nut (5, 15) aufweist, die in Bezug auf seine Drehachse geneigt ist und mit einem Vorsprung (8, 18) des Verriegelungsorgans (1, 11) zusammenwirkt.

2. Schließzylinder nach Anspruch 1, **dadurch gekennzeichnet, dass** er eine Rückstellfeder (7, 17) umfasst, die so beschaffen ist, dass sie den Ring (4, 14) antreibt, wenn der Elektromotor (2, 12) die Steuerung des Rings (4, 14) beendet, derart, dass der Ring (4, 14) den Antrieb des Verriegelungsorgans (1, 11) hervorruft, um den Rotor (24) zu blockieren.

3. Schließzylinder nach Anspruch 1 oder 2, **dadurch gekennzeichnet, dass** die Nut (5) ein gekrümmtes Ende (6) zum Blockieren des Vorsprungs (8) des Verriegelungsorgans (1) umfasst, wobei der Ring (4) in der aktiven Normalposition der Wirkung einer Rückstellfeder (7) unterworfen ist, wenn der Vorsprung (8) des Verriegelungsorgans (1) durch eine Drehung des Elektromotors (2) in entgegengesetzter Richtung in einen Anschlag an dem Ende (9) der Nut (5) gegenüber dem gekrümmten Ende (6) geführt worden ist.
